# FASCICULE DE BREVET EUROPEEN

(11) **EP 1 866 488 B1**
(45) Date de publication et mention de la délivrance du brevet: **03.09.2008**
(21) Numéro de dépôt: 06743792.1
(22) Date de dépôt: 04.04.2006
(51) Int. Cl.: E04B 1/80

(54) **PROCEDE DE FABRICATION D'UN PANNEAU ISOLANT THERMIQUE SOUS VIDE DE HAUTE TENUE EN TEMPERATURE**
VERFAHREN ZUR HERSTELLUNG EINER HOCHTEMPERATURBESTÄNDIGEN VAKUUM-WÄRMEDÄMMPLATTE
METHOD FOR MAKING A HIGH-TEMPERATURE RESISTANT VACUUM THERMAL INSULATION PANEL

(30) Priorité: 06.04.2005 FR 0503422
(43) Date de publication de la demande: 19.12.2007
(73) Titulaire: COMMISSARIAT A L'ENERGIE ATOMIQUE, 75015 Paris (FR)
(72) Inventeur: GRIMAULT, Stéphane, 33170 Gradignan (FR)
(74) Mandataire: Poulin, Gérard
(86) Numéro de dépôt international: PCT/FR2006/050297
(87) Numéro de publication internationale: WO 2006/106264

(56) Documents cités:
- DE-A1- 10 251 789
- FR-A- 1 477 507
- US-A- 5 252 408

## Description

Le sujet de cette invention est un procédé de fabrication d'un panneau isolant thermique sous vide, (voir par exemple US-A-5 252 408).

Certains panneaux isolants ont la constitution de la figure 1, à savoir une garniture isolante 1 enfermée dans une enveloppe 2 usuellement formée d'une feuille inférieure 3 et d'une feuille supérieure 4 dont l'une au moins est pliée autour de la garniture 1 de façon à adhérer à l'autre des feuilles. Une soudure 5 est établie entre les portions rapprochées des bords des feuilles 3 et 4 pour isoler le volume qu'elles englobent et la garniture 1 de l'extérieur. Le panneau peut alors être introduit derrière un écran de protection pour former un écran thermique. Celui qui est représenté est plan mais il peut être cylindrique ou d'une autre forme. Une matière isolante couramment utilisée pour la garniture 1 est ce qu'on appelle un microporeux, c'est-à-dire une poudre agglomérée d'une matière telle que la silice. Les feuilles 3 et 4 sont en général composées de deux couches de polyéthylène entre lesquelles une couche d'aluminium est intercalée pour accroître la résistance et l'étanchéité des feuilles. La soudure concerne donc les couches de polyéthylène et s'effectue facilement.

Une autre considération est que le contenu de l'enveloppe 2 doit être maintenu sous vide pour conserver de bonnes caractéristiques d'isolation. La mise en place de l'enveloppe 2 autour de la garniture 1 et son soudage s'effectuent donc sous vide, dans une cloche, d'après le procédé connu, par une simple pince chauffée qui amollit le polyéthylène.

On s'est intéressé à employer de tels panneaux isolants à des températures plus hautes que d'accoutumée, à 400°C environ. Si la garniture en microporeux convient encore, ce n'est plus le cas de l'enveloppe connue, le polyéthylène fondant. On a donc cherché à remplacer l'enveloppe principalement en polyéthylène par d'autres matières, mais des difficultés sont apparues. Utiliser une simple feuille d'aluminium ne convient pas à cause des difficultés de soudage de ce métal. D'autres métaux pourraient être employés mais leur soudage s'effectue à haute température. Or il est difficile de ne pas produire un effritement d'au moins une petite quantité de la garniture pendant la fabrication, de sorte que de la poudre de silice est libérée et atteint la région de la soudure. Elle se décompose à haute température, et la vaporisation de l'oxygène nuit à la qualité de la soudure par la création de bulles ou d'oxydes. La qualité d'étanchéité parfaite de la soudure ne peut donc plus être garantie, notamment pour les très fines épaisseurs inférieures à 100 microns.

Une autre difficulté provient de ce que les procédés de soudage habituels de métaux s'effectuent sous atmosphère contrôlée (gaz neutres) et font appel, quand ils sont automatisés, à des systèmes articulés, qui doivent être lubrifiés, pour déplacer l'outil de soudage le long d'un contour périphérique de la garniture scellée sous vide. On est donc dans l'embarras pour établir le soudage de l'enveloppe en atmosphère sous vide comme on peut le faire avec l'enveloppe en polyéthylène qui doit être remplacée.

Il s'agissait donc de trouver une matière d'enveloppe résistante à toute température d'utilisation et un procédé de soudage adapté à ce contexte particulier de fabrication d'un panneau isolant thermique composé d'une garniture et d'une enveloppe refermée par soudure étanche autour de la garniture, la garniture étant sous vide, où la garniture libérée peut endommager la soudure, avec un moyen de production du vide dans l'enveloppe alors que le soudage ne serait pas réalisé sous vide. On y est parvenu au moyen d'un procédé qui comprend les étapes suivantes :
- fabrication de l'enveloppe au moyen de deux feuilles de métal avec un appendice sur deux bords superposés à souder des feuilles, l'appendice étant troué,
- exécution d'une première soudure sous atmosphère, incluant la garniture isolante et l'appendice dans un volume interne à l'enveloppe,
- aspiration d'un contenu gazeux du volume interne à l'enveloppe à travers l'appendice,
- exécution d'une seconde soudure, excluant l'appendice du volume interne, ou le séparant du volume contenant la garniture.

Un procédé de soudage particulièrement adapté à cette application et convenant pour la plupart des métaux à considérer (l'acier, le titane, le nickel ou leurs alliages donnent de bons résultats) est un soudage par résistance électrique par décharge de courant entre deux molettes animées en rotation.

L'invention sera maintenant décrite en liaison aux figures, dont :
- la figure 1 déjà décrite illustre un panneau isolant thermique à construire,
- la figure 2 représente le panneau en explicitant les étapes du procédé de fabrication,
- la figure 3 illustre le dispositif d'aspiration,
- la figure 4 est un détail de la cale utilisée,
- et la figure 5 illustre un outil de soudage.

On aborde la figure 2. Pour construire une enveloppe avec le procédé de l'invention, on utilisera encore deux feuilles 3' et 4' superposées pour enclore un volume interne comprenant la garniture 1, mais la feuille inférieure 3' comme la feuille supérieure 4' seront désormais pourvues d'un appendice 6 d'un côté du panneau, ouvert par un trou 7 donnant dans l'intervalle des feuilles 3' et 4' et indirectement dans le volume de la garniture 8. Dans une première étape de l'invention, on exécute une première soudure 8 selon un contour fermé entourant la garniture 1 et le trou 7, et passant donc par le bord externe de l'appendice 6.

Une aspiration du contenu gazeux du volume enclos par l'enveloppe formée par les feuilles 3' et 4' est ensuite entreprise en aspirant par le trou 7. Enfin, une deuxième soudure 9 est exécutée pour séparer l'appendice 6 et le trou 7 du reste de l'enveloppe et isoler complètement la garniture 1 de l'extérieur, le vide étant maintenu pendant cette deuxième soudure 9. L'appendice 6 peut ensuite être coupé à la ligne 10 pour reconstituer un bord d'enveloppe peu saillant de la garniture 1.

La figure 3 illustre la méthode d'aspiration utilisée. Un étau 11 pince l'appendice 6. Sa mâchoire supérieure donnant sur le trou 7 est creuse et comporte un conduit 12, débouchant devant le trou 7 et menant à une pompe à vide 13. Les feuilles 3' et 4' sont maintenues à un écartement suffisant par une cale 14 glissée entre elles et qui empêche l'appendice 6 de se recroqueviller. La cale 14 est pourvue de rainures 15 à sa surface supérieure, sous le trou 7, afin de maintenir un trajet d'aspiration ouvert (figure 4). L'étau 11 et la cale 14 sont donc installés dès que la première soudure 8 a été exécutée, et retirés seulement quand la deuxième soudure 9 a été exécutée.

A des essais différents, on a utilisé des feuilles 3' et 4' en acier inoxydable, en titane ou en nickel faiblement alliés. Ces métaux ont donnés de bons résultats. Leurs alliages, et éventuellement d'autres métaux, peuvent convenir.

Plusieurs procédés de soudage ont aussi été essayés, et certains ont donné de bons résultats pour le soudage de deux feuilles minces, comme le brasage, le soudage TIG à faible puissance, notamment avec utilisation de plasma par un orifice calibré donnant une colonne ionisée mince, et de préférence avec une gaine de gaz de protection autour de la torche et du bain de fusion. Le procédé le plus adapté à l'application présente, qui est la plus robuste vis-à-vis des pollutions par la silice libre, est cependant le soudage par résistance électrique à la molette qui a la particularité de développer le bain fondu d'abord à l'interface entre les feuilles 3' et 4', où la résistance électrique est la plus grande. La figure 5 représente un dispositif possible, dans lequel deux molettes 16 et 17 dépendantes toutes deux d'un bras 18 représenté en schéma sont disposées face à face de façon à être en contact avec les feuilles 3' et 4' respectivement. Les molettes 16 et 17 roulent donc sous et sur l'enveloppe quand le bras 18 les tirent. Elles sont toutes deux reliées à un circuit électrique 19 qui leur impose une différence de potentiel échauffant par effet Joule l'empilement des feuilles 3' et 4' situé entre elles. L'énergie est suffisante pour produire un bain de fusion 20 entre les molettes 16' et 17 et un cordon de soudure 21 à la solidification. Une des molettes pourrait aussi être remplacée par une contre-électrode fixe en appui sur la feuille concernée ou sur le support de l'enveloppe ; il serait aussi possible de disposer les molettes 16 et 17 côte à côte, transversalement ou longitudinalement, sur la même feuille 3' et 4', et le bain de fusion se développerait tout de même entre les deux feuilles 3' et 4' et entre les molettes 16 et 17. Ces variantes de conception appartiennent à l'art du soudage à la molette.

## Revendications

1. Procédé de fabrication d'un panneau isolant thermique composé d'une garniture et d'une enveloppe refermée par soudure autour de la garniture, la garniture étant sous vide, **caractérisé en ce que** l'enveloppe est en métal et **en ce que** le procédé comprend les étapes suivantes :
- fabrication de l'enveloppe avec un appendice (6) sur deux bords superposés des feuilles (3' et 4') à souder, l'appendice étant troué (7),
- exécution d'une première soudure sous atmosphère, incluant la garniture et l'appendice (6) dans un volume interne à l'enveloppe,
- aspiration d'un contenu gazeux du volume interne à l'enveloppe à travers l'appendice,
- exécution d'une seconde soudure (9), excluant l'appendice, du volume interne.

2. Procédé de fabrication d'un panneau isolant thermique selon la revendication 1, **caractérisé en ce qu'**il comprend une étape finale d'enlèvement de l'appendice.

3. Procédé de fabrication d'un panneau isolant thermique selon l'une quelconque des revendications 1 ou 2, **caractérisé en ce qu'**il comprend une mise en place d'une cale (14) rainurée (15) dans l'appendice, entre les bords à souder, avant l'exécution du premier cordon de soudure.

4. Procédé de fabrication d'un panneau isolant thermique selon l'une quelconque des revendications 1 à 3, **caractérisé en ce que** la garniture est une poudre agglomérée de silice.

5. Procédé de fabrication d'un panneau isolant thermique selon l'une quelconques des revendications 1 à 4, **caractérisé en ce que** l'enveloppe a une matière choisie parmi l'acier, le titane, le nickel ou leurs alliages.

6. Procédé de fabrication d'un panneau isolant thermique selon l'une quelconque des revendications 1 à 5, **caractérisé en ce que** les soudures sont entreprises par effet Joule entre une ou plusieurs molettes (16, 17).

## Claims

1. Method for producing a thermal insulation panel made up of an interlining and an envelope sealed by welding around the interlining, the interlining being under vacuum, **characterized in that** the envelope is in metal and in the that method comprises the following steps:
- production of the envelope with an appendage (6) on two superimposed edges of sheets (3' and 4') to be welded, the appendage having holes (7),
- performing a first weld under atmosphere, including the interlining and the appendage (6) in a volume internal to the envelope,
- sucking up of a gaseous content of the volume internal to the envelope through the appendage,
- performing a second weld (9), excluding the appendage, of the internal volume.

2. Method for producing a thermal insulation panel according to claim 1, **characterized in that** it comprises a final step for removing the appendage.

3. Method for producing a thermal insulation panel according to either of claims 1 and 2, **characterized in that** it comprises the placement of a grooved (15) wedge (14) in the appendage, between the edges to be welded, before performing the first seam weld.

4. Method for producing a thermal insulation panel according to any of claims 1 to 3,
**characterized in that** the interlining is an agglomerated silica powder.

5. Method of producing a thermal insulation panel according to any of claims 1 to 4, **characterized in that** the envelope is in a material selected from along steel, titanium, nickel or their alloys.

6. Method of producing a thermal insulation panel according to any of claims 1 to 5, **characterized in that** the welds are performed by Joule effect between one or several toothed wheels (16, 17).

## Patentansprüche

1. Verfahren zur Herstellung einer Wärmedämmplatte, gebildet durch eine Füllung und eine diese Füllung umschließende, mittels Schweißung verschlossene Hülle, wobei in der Füllung Vakuum herrscht,
**dadurch gekennzeichnet, dass** die Hülle aus Metall ist und dass das Verfahren die folgenden Schritte umfasst:
- Herstellung der Hülle mit einem Anhang (6) an zwei übereinanderliegenden Rändern der zu verschweißenden Folien (3' und 4'), wobei der Anhang gelocht ist (7),
- Ausführung einer ersten Schweißung unter Atmosphäre, um die Füllung und den Anhang (6) in einem Innenvolumen der Hülle einzuschließen,
- Absaugung eines gasförmigen Inhalts des Innenvolumens der Hülle durch den Anhang hindurch,
- Ausführung einer zweiten, den Anhang von dem Innenvolumen ausschließenden Schweißung (9).

2. Verfahren zur Herstellung einer Wärmedämmplatte nach Anspruch 1, **dadurch gekennzeichnet, dass** es einen Schlussschritt zur Entfernung des Anhangs umfasst.

3. Verfahren zur Herstellung einer Wärmedämmplatte nach einem der Ansprüche 1 oder 2, **dadurch gekennzeichnet, dass** es vor der Ausführung der ersten Schweißnaht das Anbringen eines mit Rillen (15) versehenen Abstandsstücks (14) in dem Anhang umfasst, zwischen den zu verschweißenden Rändern.

4. Verfahren zur Herstellung einer Wärmedämmplatte nach einem der Ansprüche 1 oder 3, **dadurch gekennzeichnet, dass** die Füllung ein agglomeriertes Siliciumdioxidpulver bzw. Kieselsäurepulver ist.

5. Verfahren zur Herstellung einer Wärmedämmplatte nach einem der Ansprüche 1 bis 4, **dadurch gekennzeichnet, dass** die Hülle aus einem zwischen Stahl, Titan, Nickel und ihren Legierungen ausgewählten Material ist.

6. Verfahren zur Herstellung einer Wärmedämmplatte nach einem der Ansprüche 1 bis 5, **dadurch gekennzeichnet, dass** die Schweißungen mittels Jouleeffekt zwischen einem oder mehreren Schweißrädern (16, 17) realisiert werden.
